# EUROPÄISCHE PATENTSCHRIFT

(11) **EP 0 255 475 B1**
(45) Veröffentlichungstag und Bekanntmachung des Hinweises auf die Patenterteilung: **07.08.1991**
(21) Anmeldenummer: 87810346.4
(22) Anmeldetag: 17.06.1987
(51) Int. Cl.: B22D 17/20

(54) **Füllbüchse für Druckgiessmaschinen**
Shot sleeve for a pressure die-casting
Cylindre de remplissage pour machines de coulée sous pression

(30) Priorität: 27.06.1986 CH 2609/86
(43) Veröffentlichungstag der Anmeldung: 03.02.1988
(73) Patentinhaber: ALUSUISSE-LONZA SERVICES AG, 8034 Zürich (CH)
(72) Erfinder: Wulff, Gunther, CH-8260 Stein am Rhein (CH); Widrig, Jakob, CH-8400 Winterthur (CH)

(56) Entgegenhaltungen:
- DE-A- 2 449 428
- US-A- 3 201 836
- US-A- 3 515 203
- US-A- 3 664 411
- US-A- 3 672 440

## Beschreibung

Die vorliegende Erfindung bezieht sich auf eine Füllbüchse für eine Warmkammer-Druckgiessmaschine nach dem Oberbegriff von Anspruch 1. Druckgiessmaschinen sind an sich seit langem bekannt. Es wird dabei zwischen Warmkammer- und Kaltkammer-Druckgiessmaschinen unterschieden.

Bei einer Art Warmkammer-Druckgiessmaschine hängt die Giessvorrichtung oder Metallpumpe an einer Tragvorrichtung und taucht im Tiegel in die Metallschmelze ein, wodurch die Metallpumpe auf Giesstemperatur gehalten wird. Diese Füllbüchse besteht im wesentlichen aus einem vertikal stehenden Druckzylinder mit von oben aus derselben Tragvorrichtung angetriebenem Druckkolben sowie aus einem am unteren Teil des Druckzylinders angeschlossenen sogenannten Schwanenhals, welcher die Verbindung zur Giessform gewährleistet. In einer anderen Maschinenart ist der Druckzylinder am Boden des Tiegels befestigt und der Auslasskanal in die Wandung dieses Behälters gelegt.

Ueblicherweise sind Druckzylinder, Druckkolben und Schwanenhals aus Eisenmetallen, z.B. Gusseisen, hergestellt und sind deshalb nur für das Giessen von Metallschmelzen geeignet, welche diese Materialien nicht angreifen. Laut Ernst Brunhuber, "Praxis der Druckgussfertigung", 3. Auflage, 1980, Seiten 42 und 48, ist diese Bedingung im allgemeinen erfüllt für das Druckgiessen von Blei-, Zinn- und Magnesiumlegierungen. Bei Zinklegierungen bleibt jedoch ein Lösungsangriff auf Eisen- und Stahlteile nur unterbunden, wenn sie Aluminium als Legierungsbestandteil in ausreichender Höhe enthalten, weshalb für Zinkdruckguss Legierungen mit etwa 4% Aluminium verwendet werden. Dagegen können mit Warmkammer-Druckgiessmaschinen bekannter Art Aluminium- und Messingschmelzen nicht gegossen werden.

In der Absicht, die Anwendungsmöglichkeiten von Warmkammer-Druckgiessmaschinen auf solche weiteren angreifenden Metallschmelzen wie Aluminiumschmelzen zu erweitern, ist seit langem der Einsatz von keramischen Werkstoffen vorgeschlagen worden, die gegen solche Schmelzen chemisch widerstandsfähig sind.

So ist laut GB-PS 773 009 für eine Warmkammer-Druckgiessmaschine mit hängender Metallpumpe bereits 1954 vorgeschlagen worden, Pumpe und Tiegel aus Siliziumkarbid herzustellen und dabei die Lauffläche des Druckzylinders sowie den Kolben mit verschleissfestem Zirkonborid auszukleiden, bzw. den Druckkolben ganz aus Zirkonborid herzustellen. Dass dieser Vorschlag sich in der Praxis nicht durchgesetzt hat, ist offensichtlich darauf zurückzuführen, dass wegen der niedrigen Zugfestigkeit des keramischen Materials die keramische Pumpe den gewünschten Giessdruck nicht aushalten konnte. Ein besonders kritischer Punkt stellt dabei die Befestigung der keramischen Pumpe an der metallenen Tragvorrichtung dar.

Bei einer Warmkammer-Druckgiessmaschine mit am Tiegelboden befestigtem Druckzylinder und in der Tiegelwand aus Gusseisen ausgespartem Austrittskanal ist laut DE-OS 28 42 543 im Jahre 1977 vorgeschlagen worden, den Druckzylinder aus Keramik herzustellen und den Kanal mit einem Einsatzrohr aus Keramik auszukleiden. Weil in einem solchen Gusseisentiegel ungleichmässige Dilatationen und daher leichte Deformationen der Tiegelwand unvermeidbar sind, ist damit zu rechnen, dass die hochzerbrechlichen Keramikrohre unter solchen Beanspruchungen sehr bald zerfallen.

Bei Kaltkammer-Druckgiessmaschinen befindet sich die Giessgarnitur ausserhalb des flüssigen Metalls. Die Druckkammer ist üblicherweise horizontal angeordnet und reicht mit konstantem Durchmesser bis zur Formteilungsfläche. Der nach dem Giessvorgang im Zylinder verbleibende erstarrte Metallrest wird bei oder nach Oeffnung der Form durch Weiterfahren des Druckkolbens ausgestossen. Dieser Rest weist gegenüber dem Gussstück ein relativ grosses Volumen auf und bedeutet daher bei jedem Guss eine hohe Abfallrate.

Bei senkrechten Kaltkammermaschinen ist die Kammer unten durch einen Gegenkolben geschlossen. Die Schmelze wird seitlich durch eine Oeffnung in der Zylinderwand zur Giessform ausgestossen; zur Entfernung des erstarrten Metallrestes wird der Gegenkolben abgesenkt.

Ein wichtiger Vorteil der Kaltkammermaschinen besteht nach E. Brunhuber, loc.cit., darin, dass darauf alle druckgiessfähigen Metalle und Legierungen vergossen werden können, insbesondere Aluminiumlegierungen und Messing, wie auch Magnesium-, Zink-, Blei- und Zinnlegierungen.

Diese Maschinen sind jedoch mit dem Nachteil behaftet, dass die Metallschmelze im Druckzylinder einer mehr oder minder schnellen Abkühlung exponiert ist. Deshalb muss nach Einfüllen der Füllbüchse der Giessvorgang rasch, praktisch schussartig, erfolgen, was zu für die Qualität des Gussstückes störenden Verwirbelungen von Luft und Giessdämpfen in die Metallschmelze sowie Mitreissen von bereits erstarrten Metallteilchen aus der Druckkammer in die Giessform führt. Wenn ein Entlüften des Systems Giesskammer-Giesslauf-Anschnitt-Formhohlraum mittels einer Vakuumpumpe vorgenommen wird, hat es parallel zum Giessvorgang zu erfolgen. Trotz der kurzen Verweilzeit im Druckzylinder greifen Aluminiumschmelzen dessen Wand an und nehmen Eisen auf. Diese Eisenaufnahme, die zum Teil auch in der Giessform stattfindet, kann wegen Bildung von nadelförmig kristallisierenden Eisenaluminiumausscheidungen für die Qualität des Gussstücks unerwünscht sein und stellt ferner ein Problem für die Wiederverwertung der Druckgussabfälle dar (E. Brunhuber, loc.cit., S. 326-327). Im weiteren bedeutet der Angriff der Schmelze auf den Stahlzylinder eine Reduzierung dessen Lebensdauer. Eine gewisse Abhilfe dazu bringt die vor jedem Schuss vorgenommene Schmierung der Zylinderwand. Doch entstehen durch die Zersetzung des Schmiermittels im Kontakt mit dem flüssigen Metall, insbesondere Aluminium, Gase, welche im Gussstück zu Porenbildung führen. Deshalb lassen sich die Gussstücke nicht richtig warmbehandeln, was auch die Anzahl der für das Druckgiessen geeigneten Legierungen beschränkt.

Es ist für waagrechte Kaltkammermaschinen ebenfalls bereits vorgeschlagen worden, die Druckkammer inwendig mit einer Auskleidung aus keramischem Material zu versehen, mit dem Zweck, den Stahlzylinder gegen den Angriff der Metallschmelze zu schützen. So beschreibt die auf einem Vorschlag aus dem Jahre 1969 basierende US-Patentschrift 3 664 411 eine solche Einrichtung, welche für das Giessen von Eisenmetallen, insbesondere Gusseisen bei Temperaturen von etwa 1300°C oder Gussstahl bei Temperaturen von etwa 1600°C unter Druck von etwa 350 bis 420 kg/cm² geeingnet ist. Nach dieser Schrift wird für die Herstellung des Druckzylinders die einstückige oder aus mehreren, stirnseitig aneinanderstossenden Ringen bestehende Innenauskleidung, insbesondere aus Siliziumnitrid, in einen erhitzten Stahlmantel eingebracht. Durch das anschliessende Einschrumpfen des Stahlmantels wird die keramische Auskleidung unverrückbar so festgehalten, dass sie später bei Betriebstemperatur immer noch unter radialer Druckspannung steht. Aus der Schrift geht ferner hervor, dass, genauso wie bei nicht ausgekleideten, horizontalen Kaltkammermaschinen, am Ende des Giessvorgangs ein Restteil der Metallschmelze im vorderen Teil der Druckkammer erstarrt, der anschliessend mit dem Druckkolben ausgestossen wird.

Aus DE-A-24 49 428 ist eine Füllbüchse für eine Druckgiessmaschine bekannt, die neben einem äusseren Kühlbarrenmetallmantel aus Stahl einen darin eingepassten Hohlzylinder aufweist. Ueber den Umfang des Hohlzylinders sind in der Metallmantelinnenfläche Ausnehmungen für eine integrierte Heizung vorgesehen.

US-A-3 672 440 offenbart eine Druckgiessmaschine, deren Zylinderbüchse mit aneinandergereihten ringförmigen Segmenten aus beispielsweise einer Molybdänlegierung ausgebildet ist. Bei Beschädigung einzelner Segmente durch den beim Eingiessen des flüssigen Metalls auftretenden Wärmeschock können diese einfach ausgewechselt werden.

Angesichts dieser Gegebenheiten haben sich die Erfinder die Aufgabe gestellt, eine Füllbüchse der eingangs erwähnten Art für eine Warmkammer-Druckgiessmaschine zu entwickeln, mit welcher es möglich werden soll, im Warmkammerverfahren auch aggressive Metallschmelzen, wie solche aus Aluminiumlegierungen, Titanlegierungen, Cr-Ni-Stahl wie ebenfalls durch thermische Behandlung aushärtbare Legierungen zu vergiessen, und zwar mit besserer Qualität als auf Kaltkammermaschinen erreichbar. Zudem sollen die durch den Wärmefluss zum Metallmantel auftretenden Wärmeverluste reduziert werden.

Zur Lösung der gestellten Aufgabe führt eine Füllbüchse der genannten gattung mit den kennzeichnenden Merkmalen von Anspruch 1. Weitere bevorzugte Ausgestaltungen der erfindungsgemässen Füllbüchse ergeben sich aus den abhängigen Ansprüchen 2 bis 6.

Als Material für den inneren keramischen Hohlzylinder kommen Werkstoffe in Betracht, welche gegen aggressive Metallschmelzen, insbesondere Aluminiumschmelzen, chemisch widerstandsfähig sind, wie z.B. Siliziumnitrid, Si-Al-O-N, Boride und weitere mehr.

Allerdings besitzen solche heute bekannten, keramischen Werkstoffe ein nur beschränktes thermisches Isoliervermögen, sodass sie einen gewissen Wärmefluss zum Metallmantel zulassen und daher eine entsprechend hohe Heizleistung notwendig machen.

Um diese Wärmeverluste zu reduzieren, wird nach der Erfindung der keramische Hohlzylinder in radialer Richtung in mindestens zwei Hohlzylinder unterteilt, indem im Bereich zwischen der Heizung und dem Metallmantel ein druckfester Zwischenzylinder aus einem keramischen Werkstoff mit hohem Isoliervermögen, wie z.B. Zirkonoxid oder anderen, angeordnet wird.

Es hat sich ferner als zweckmässig erwiesen, den bzw. die keramischen Hohlzylinder in axialer Richtung in Ringe zu unterteilen. Hierdurch wird zunächst die Fabrikation der einzelnen keramischen Bestandteile erleichtert. Im weiteren gestattet diese Unterteilung durch winziges Querverschieben der Ringe zueinander eine bessere Anpassung der keramischen Auskleidung an allfällige, im Betrieb z.B. wegen leichten Dehnungsunterschieden auftretende leichte Verbiegungen des Metallmantels.

Im weiteren soll die Kammer möglichst dicht sein. Hierzu ist nach einer Weiterentwicklung der Erfindung der Metallmantel an einem Ende, vorzugsweise an seinem der Giessform zugewandten Ende, mit einer nach innen gerichteten Ringschulter versehen, welche als axiale Stütze für den keramischen Hohlzylinder wirkt. Am anderen Ende des Metallmantels ist nach Einbau des keramischen Hohlzylinders ein an dessen Stirnfläche anliegender, verschiebbarer Druckring angeordnet, welcher unter der Wirkung von sich am Metallmantel stützenden Spannmitteln steht. Nach Zusammenbau der Füllbüchse wird mit diesem Spannmittel über den Druckring auf den Hohlzylinder, bzw. bei einer mehrschichtigen Ausführung mindestens auf den für die Dichtheit der Kammer massgebenden Hohlzylinder, ein axialer Druck ausgeübt, der die keramischen Bestandteile dicht aneinanderpresst.

Wenn die Füllbüchse mit der Heizung auf Betriebstemperatur gebracht wird, dehnt sich die keramische Auskleidung, insbesondere deren innere Schicht, selbstverständlich nicht nur in radialer, sondern auch in axialer Richtung aus, was auch zur Dichtheit beiträgt.

Die beschriebene Füllbüchse kann horizontal oder vertikal angeordnet sein. Wird sie horizontal angeordnet, so ist es zweckmässig, wenn die Ringschulter gleich als Abschlussscheibe mit Austrittsdüse für die Schmelze gestaltet wird, wobei letztere vorzugsweise bündig mit dem Scheitel der Kammer plaziert wird. Kammerseitig liegt an dieser Stützscheibe eine isolierende keramische Auskleidung an. Hierdurch wird in der Füllbüchse zwischen der Stützscheibe und ihrer Isolierung einerseits und dem ebenfalls aus Keramik herzustellenden Druckkolben andererseits die Warmkammer ausgebildet, die über eine geeignete Einlassöffnung mit der benötigten Menge Metallschmelze gespiesen werden kann. Nach dem Verschliessen der Einlassöffnung durch Teilverschieben des Druckkolbens kann in der Giessform und in der Warmkammer die Luft durch eine Vakuumpumpe evakuiert werden und erst anschliessend der eigentliche Giessvorgang mit der bestgeeigneten Giessgeschwindigkeit vorgenommen werden.

Die erfindungsgemässe, heizbare Füllbüchse bietet folgende Vorteile:
- Weil der Metallmantel ausserhalb des Schmelze-Vorratsbehälters angeordnet werden kann, kommt er mit seiner äusseren Fläche nicht in Kontakt mit der Metallschmelze und braucht sofern keine Schutzverkleidung dagegen.
- Weil der Metallmantel durch die Kühlung auf einer mässigen Temperatur gehalten werden kann, z.B. unterhalb 100°C, jedenfalls unterhalb 300°C, besteht kein Risiko eines Weichglühens des dafür verwendeten Metalls. Es wird also möglich, für die Herstellung des Metallmantels hochfeste Legierungen, inkl. Stahl, einzusetzen und somit die Dicke der Mantelwand unter voller Ausnützung der Metallfestigkeit weitgehend zu beschränken.
- Weil mit der Heizung die keramische Warmkammer auf Betriebstemperatur gehalten werden kann, besteht keine Gefahr, dass die eingefüllte Schmelze sich darin abkühlt. Die Schmelze kann auf der für das Giessen bestgeeigneten Temperatur gehalten werden. Die Operationen "Einfüllen in die Kammer", "Evakuieren der Luft", "Entgasen der Metallschmelze" und "eigentlicher Giessvorgang" können eine nach der anderen ohne gegenseitige Störung vorgenommen werden. Auch kann die Geschwindigkeit des eigentlichen Giessvorgangs ohne Gefahr einer Abkühlung in der Kammer unter alleiniger Betrachtung der bestgeeigneten Einfüllbedingungen der Giessform angepasst werden.

Weitere Einzelheiten der Erfindung sollen nun nachstehend anhand von Ausführungsbeispielen und entsprechenden schematischen Figuren näher erläutert werden:

Es zeigen:
- - Fig. 1 -: die neue Füllbüchse mit ihren wesentlichen Bestandteilen sowie die Giessform, im Längsschnitt;
- - Fig. 2 -: eine weitere Ausführungsform der Füllbüchse, bei der die keramische Auskleidung in Ringe unterteilt ist, im Längsschnitt;
- - Fig. 3a und b bis 7a und b -: verschiedene Ausführungsbeispiele für die Anordnung der Heizung, im Längs- und im Querschnitt;
- - Fig. 8a und b -: eine Füllbüchse mit drei coaxialen Keramikzylindern, z.B. zur weiteren Erhöhung der Verschleissfestigkeit, im Längs- und im Querschnitt.

In Fig. 1 ist die beschriebene Füllbüchse 5 mit der Giessform für eine waagrechte Druckgiessmaschine dargestellt.

Diese Einrichtung weist, in bekannter Art, eine feste Formaufspannplatte 1 mit der daran fixierten Formplattenhälfte 2 sowie eine durch ein nicht eingezeichnetes Drucksystem betätigte, bewegliche Formaufspannplatte 3 mit der daran fixierten beweglichen Formplattenhälfte 4 auf. An der festen Formaufspannplatte 2 ist die erfindungsgemässe Füllbüchse 5 befestigt, welche über eine Auslassöffnung 6 mit dem Eingiessystem 7 des eigentlichen Giessformhohlraums 8 verbunden ist und ferner mit dem verschiebbaren Druckkolben 9 zum Verpressen der in der Kammer 10 der Füllbüchse 5 befindlichen Metallschmelze in die Giessform ausgerüstet ist.

Im dargestellten Ausführungsbeispiel ist die Wandung der Füllbüchse 5 durch einen äusseren kühlbaren, z.B. aus einem Stahlrohr gebildeten Metallmantel 11 und einem inneren, darin eingepassten keramischen Hohlzylinder 12 zusammengesetzt, welcher am Umfang verteilte Ausnehmungen 13 für eine integrierte Heizung aufweist.

An ihrem der Giessform zugewandten Ende ist die Füllbüchse 5 durch eine am Metallmantel 11 befestigte, z.B. darin eingeschraubte Metallscheibe 14 abgeschlossen, deren Aussenfläche an der festen Formplattenhälfte 2 anliegt. Kammerseitig liegt der Metallscheibe 14 eine keramische Scheibe 15 an, welcher der keramische Hohlzylinder 12 mit seiner Stirnfläche dicht anliegt. In der somit als fixe axiale Abstützung für den keramischen Hohlzylinder wirkenden Metallscheibe 14 und der keramischen Scheibe 15 ist die vorzugsweise bündig mit der oberen Mantellinie der Kammer 10 angeordnete Auslassöffnung 6 ausgespart, welche mit einem keramischen Mundstück 16 ausgekleidet sein kann.

Am anderen Ende der Füllbüchse 5 liegt der Stirnseite des keramischen Hohlzylinders 12 eine hintere keramische Lochscheibe 17 und diesem ein verschiebbarer Druckring 18 an, welcher unter der Wirkung von sich am Metallmantel 11 stützenden Spannmitteln, z.B. einer mit Aussengewinde versehenen Spannmutter 19, steht. Lochscheibe 17 und Druckring 18 weisen Kanäle 20 auf als Zutritt zu den Ausnehmungen 13. Anhand dieses Ausführungsbeispiels wird gezeigt, dass die Kammer 10 der Füllbüchse 5 von oben durch die Einfüllöffnung 21 mit Flussmetall bespiesen werden kann.

Für die Flüssigkeitsmetalleckage zwischen Kolben 9 und Wand der Kammer 10 kann im hinteren Teil der Füllbüchse 5, unten, eine nicht eingezeichnete kleine Auslassöffnung vorgesehen werden.

Im Betrieb wird der Metallmantel durch die Umgebungsluft gekühlt. Falls diese Wirkung nicht ausreicht, kann eine Flüssigkeitskühlung vorgesehen werden, und dazu z.B. eine Kühlschlange 22 zur Anwendung gelangen.

Der keramische Hohlzylinder 12 sowie die keramischen Scheiben 15, bzw. mindestens die vordere davon, werden aus einem Material hergestellt, das gegenüber der zu vergiessenden Schmelze chemisch widerstandsfähig ist, z.B. aus Siliziumnitrid. Zur Erhöhung der thermischen Isolation wird, wie in der Figur durch die strichpunktierte Linie angedeutet, der keramische Hohlzylinder 12 in seiner Wanddicke in zwei Schichten unterteilt, nämlich in einen inneren Hohlzylinder 12a aus dem chemisch widerstandsfähigen Material und einen Zwischenzylinder 12b aus einem keramischen Material mit höherem thermischen Isoliervermögen, z.B. Zirkonoxid. Zu einem ähnlichen Zweck kann die vordere Keramikscheibe 15 analog unterteilt werden. Zweckmässigerweise besteht dann der hintere keramische Ring 17 ebenfalls aus dem keramischen Material mit höherem thermischen Isoliervermögen.

In der in Fig. 2 dargestellten Einrichtung mit einer weiteren Ausführungsform der Füllbüchse sind viele Bestandteile der Einrichtung nach Fig. 1 übernommen und mit den gleichen Referenznummern versehen. In Weiterbildung der Ausführungsform nach Fig. 1 ist hier der keramische Hohlzylinder 12 in konzentrische Zylinder 12a und 12b und diese ausserdem in einzelne Ringe unterteilt. Dabei liegen die aus gegenüber der Schmelze widerstandsfähigem, keramischem Material bestehenden inneren Ringe 25 stirnseitig direkt aneinander, indem sie unter der Wirkung des Druckringes 18 und der Spannmutter 19 stehen. Diese Ringe 25 sind für die Dichtheit der Kammer 10 massgebend. Die äusseren Ringe 26 aus keramischem Material mit höherem thermischen Isoliervermögen können die gleiche Länge aufweisen wie die Ringe 25 und ebenfalls stirnseitig aneinander liegen. Vielmals kommt es aber vor, dass das Isoliermaterial der Ringe 26 einen grösseren Dehnungskoeffizienten aufweist als das Material der inneren Ringe 25. Dies könnte bei Betriebstemperatur und, obwohl die Ringe 26 eine mittlere Temperatur zwischen derjenigen der Ringe 25 und derjenigen des Metallmantels 11 einnehmen, dazu führen, dass sich die Ringe 26 in axialer Richtung effektiv mehr ausdehnen als die inneren Ringe 25 und dadurch diese auseinander stossen, was für die Dichtheit der Kammer 10 nachteilig wäre.

In der Absicht, solche Erscheinungen zu vermeiden, werden nach einer Weiterbildung der Erfindung, sofern die entsprechenden thermischen Koeffizienten es verlangen, oder als Vorsichtsmassnahme die Ringe 26 weniger lang ausgebildet als die Ringe 25, sodass, wie in Fig. 2 veranschaulicht, jeweils ein kleiner Zwischenraum 27 zwischen den Ringen 26 verbleibt. Trotzdem erfüllen die Ringe 26 ihre volle Aufgabe als thermische Isolatoren und Stütze für die inneren Ringe 25. Damit die Ringe 25 immer richtig in den Ringen 26 liegen, können die Ringe 25 und 26 für die Montage durch Aufschrumpfen jeweils gepaart werden und so in den Metallmantel eingeschoben werden. Es ist auch möglich, in den Zwischenräumen 27 Abstandhalter aus einem nachgiebigen Material einzubringen.

In diesem Ausführungsbeispiel sind am giessformseitigen Ende der Füllbüchse 5 zwei Keramikscheiben 28 und 29 unterschiedlichen Durchmessers aus thermisch isolierendem Material sowie eine Keramikscheibe 30 aus gegenüber der Schmelze chemisch widerstandsfähigem Material ausgebildet, wobei die beiden Scheiben 29 und 30 im ersten Ring 26 Platz finden. Am anderen Ende der Füllbüchse 5 sind zwei Lochscheiben 31 aus thermisch isolierender Keramik angeordnet.

Anhand dieses Ausführungsbeispiels ist ferner gezeigt, dass die frische Schmelze durch ein thermisch isoliertes Steigrohr 32 in die Kammer 10 eingefüllt werden kann, wobei die jeweils erwünschte Schmelzemenge durch eine geeignete, nicht eingezeichnete Dosiervorrichtung geliefert werden kann. Durch dieses Steigrohr 32 kann auch die nach dem Giessvorgang verbleibende Restschmelze aus der Kammer 10 entfernt werden.

Für das Einbringen der Heizleistung dienen am Umfang verteilte Ausnehmungen. Verschiedene Möglichkeiten für die Anordnung von elektrischen Heizkörpern in einer Füllbüchse nach Fig. 2 sind in den weiteren Figuren 3 bis 7 (jeweils a und b) veranschaulicht.

Für die Aufnahme von geraden Heizstäben 35 können, wie in den Figuren 3a und 3b gezeigt, innerhalb der Wandung der Ringe 25 konzentrisch angeordnete axiale Längsbohrungen 36 bzw., wie in den Figuren 4a und 4b gezeigt, in der Mantelfläche dieser Ringe 25 axiale Längsrillen 37 eingefräst bzw. bei der Herstellung dieser Ringe ausgespart werden. Analog können solche Längsrillen 37 auch in der inneren Mantelfläche der Isolierringe 26 angeordnet sein, wie in den Figuren 7a und 7b veranschaulicht.

Wie ferner in den Figuren 5a und 5b bzw. 6a und 6b gezeigt, besteht ebenfalls die Möglichkeit, in der äusseren Mantelfläche der Innenringe 25, bzw. in der inneren Mantelfläche der Isolierringe 26, spiralförmig verlaufende Aussparungen 38 zur Aufnahme einer Heizspirale vorzusehen.

In all diesen verschiedenen Fällen erfolgt die Stromzufuhr durch eine Ausnehmung durch die hintere Keramikscheibe 17 und den Druckring 18, wie in Fig. 1 gezeigt. Die einzelnen Heizstäbe können aber durch eine ringförmige Aussparung, z.B. in der vorderen Stirnseite der Scheibe 17, elektrisch parallel geschaltet werden, wobei dann nur noch ein einziger Zutrittskanal 20 für die Stromzufuhr durch den Druckring 18 und die Scheiben 31 erforderlich wird.

Das Erzeugen von Bohrungen oder Rillen in den Einzelringen 25, wie in den Figuren 3 bis 5 gezeigt, bedeutet zusätzliche Herstellungskosten. Weil solche Elemente im Betrieb doch einer gewissen, wenn auch geringen Abnützung exponiert sind, und zwar vor allem wegen der Reibung des Druckkolbens, kann es sich als vorteilhaft erweisen, wie in den Figuren 8a und 8b gezeigt, in den Ringen 25 noch zusätzliche vollwandige Verschleissringe 39 anzubringen. Solche Verschleissringe können auch bündig mit den Ringen 25 oder, wie abgebildet, in Längsrichtung versetzt angeordnet sein.

Diese Ringe 39 können wie die Innenringe 25 aus einem gegenüber der Schmelze chemisch widerstandfähigen Material oder aber aus einer anderen Materialqualität hergestellt werden, welche noch bessere tribologische Eigenschaften gegenüber dem keramischen Material des Druckkolbens besitzt.

## Patentansprüche

1. Füllbüchse für eine Warmkammer-Druckgiessmaschine, mit einem äusseren kühlbaren Metallmantel (11), insbesondere aus Stahl, sowie einem inneren, darin eingepassten heizbaren Hohlzylinder (12) mit über dessen Umfang angeordneten Ausnehmungen (13) für eine integrierte Heizung,
dadurch gekennzeichnet**,**
dass der Hohlzylinder (12) radial in mindestens zwei konzentrisch angeordnete Hohlzylinder (12a,b) aus keramischem Material unterteilt ist und der zwischen dem Metallmantel (11) und der Heizung angeordnete äussere Hohlzylinder (12b) aus keramischem Material mit hohem thermischen Isoliervermögen besteht.

2. Füllbüchse nach Anspruch 1, dadurch gekennzeichnet, dass die keramischen Hohlzylinder (12a,b) in axialer Richtung in Ringe (25,26) unterteilt sind.

3. Füllbüchse nach Anspruch 2, dadurch gekennzeichnet, dass die Länge der äusseren Ringe (26) höchstens so gross ist wie diejenige der inneren Ringe (25).

4. Füllbüchse nach einem der Ansprüche 1 bis 3, dadurch gekennzeichnet, dass axiale Ausnehmungen (36,37) zur Aufnahme von Heizstäben (35) innerhalb der Wandung und/oder in der äusseren Mantelfläche des inneren Hohlzylinders (12a) bzw. der inneren Ringe (25) und/oder in der inneren Mantelfläche des thermisch isolierenden äusseren Hohlzylinders (12b) bzw. der äusseren Ringe (26) angeordnet sind.

5. Füllbüchse nach einem der Ansprüche 1 bis 3, dadurch gekennzeichnet, dass spiralförmig verlaufende Ausnehmungen (38) zur Aufnahme einer Heizspirale in der äusseren Mantelfläche des inneren Hohlzylinders (12a) bzw. der inneren Ringe (25) und/oder in der inneren Mantelfläche des thermisch isolierenden äusseren Hohlzylinders (12b) bzw. der äusseren Ringe (26) angeordnet sind.

6. Füllbüchse nach einem der Ansprüche 1 bis 5, dadurch gekennzeichnet, dass innerhalb des inneren Hohlzylinders (12a) bzw. der inneren Ringe (25) noch eine zusätzliche vollwandige, z.B. aus Ringen (39) bestehende, Auskleidung angeordnet ist.

## Claims

1. Shot sleeve for a hot-chamber pressure die-casting machine comprising an outer coolable metal shell (11) particularly of steel, and an inner heatable hollow cylinder (12) fitted therein and having recesses (13) distributed over its periphery for an integral heating system, characterized in that the hollow cylinder (12) is subdivided radially into at least two cocentrically disposed hollow cylinders (12a, b) of ceramic material, and the outer hollow cylinder (12b) disposed between the metal shell (11) and the heating system consists of ceramic material having a high thermal insulating power.

2. Shot sleeve according to Claim 1, characterized in that the ceramic hollow cylinders (12a, b) are subdivided in the axial direction into rings (25, 26).

3. Shot sleeve according to Claim 2, characterized in that the length of the outer rings (26) is at most as great as that of the inner rings (25).

4. Shot sleeve according to one of Claims 1 to 3, characterized in that axial recesses (36, 37) intended to receive heating rods (35) are provided inside the wall and/or in the outer peripheral surface of the inner hollow cylinder (12a) or of the inner rings (25) and/or in the inner peripheral surface of the outer, thermally insulating hollow cylinder (12b) or of the outer rings (26).

5. Shot sleeve according to one of Claims 1 to 3, characterized in that spirally extending recesses (38) intended to receive a heating coil are provided in the outer peripheral surface of the inner hollow cylinder (12a) or of the inner rings (25) and/or in the inner peripheral surface of the outer, thermally insulating hollow cylinder (12b) or of the outer rings (26).

6. Shot sleeve according to one of Claims 1 to 5, characterized in that inside the inner hollow cylinder (12a) or the inner rings (25) an additional solid-walled lining, for example consisting of rings (39), is also provided.

## Revendications

1. Pot de remplissage pour machine à coulée sous pression à chambre chaude, comportant une enveloppe métallique extérieure pouvant être refroidie (11), notamment en acier, et adapté dans celle-ci, un cylindre creux intérieur pouvant être chauffé (12), doté d'évidements (13) pour un chauffage intégré, disposés sur son pourtour,
caractérisé
par le fait que le cylindre creux (12) est subdivisé radialement en au moins deux cylindres creux (12a, b) disposés concentriquement, en matériau céramique, et le cylindre creux extérieur (12b) agencé entre l'enveloppe métallique (11) et le chauffage est en matériau céramlque à grand pouvoir d'isolation thermique.

2. Pot de remplissage selon revendication 1, caractérisé par le fait que les cylindres creux céramiques (12a, b) sont subdivisés en direction axiale, en anneaux (25, 26).

3. Pot de remplissage selon revendication 2, caractérisé par le fait que la longueur des anneaux extérieurs (26) est au plus aussi grande que celle des anneaux intérieurs (25).

4. Pot de remplissage selon l'une des revendications 1 à 3, caractérisé par le fait que des évidements axiaux (36, 37) pour recevoir des tiges chauffantes (35) sont agencés à l'intérieur de la paroi et/ou dans la surface périphérique extérieure du cylindre creux intérieur (12a) ou encore des anneaux intérieurs (25) et/ou dans la surface périphérique intérieure du cylindre creux extérieur thermiquement isolant (12b) ou encore des anneaux extérieurs (26).

5. Pot de remplissage selon l'une des revendications 1 à 3, caractérisé par le fait que des évidements à tracé en spirale (38), pour recevoir une spirale chauffante, sont agencés dans la surface périphérique extérieure du cylindre creux intérieur (12a) ou encore des anneaux intérieurs (25) et/ou dans la surface périphérique intérieure du cylindre creux extérieur thermiquement isolant (12b) ou encore des anneaux extérieurs (26).

6. Pot de remplissage selon l'une des revendications 1 à 5, caractérisé par le fait qu'un habillage supplémentaire à paroi pleine, par exemple constitué d'anneaux (39), est agencé à l'intérieur du cylindre creux intérieur (12a) ou encore des anneaux intérieurs (25).
